# EUROPÄISCHE PATENTANMELDUNG

(11) **EP 4 644 765 A1**
(43) Veröffentlichungstag der Anmeldung: **05.11.2025**
(21) Anmeldenummer: 24173367.4
(22) Anmeldetag: 30.04.2024
(51) Int. Cl.: F21S 6/00, H01B 5/02, F04D 25/08, F04D 29/00, F21V 23/00, F04D 25/06, F04D 29/60, F21V 21/002, F21V 23/06

(54) **ELEKTROGERÄT MIT EINER METALL-KUNSTSTOFF-VERBUNDPLATTE**

(71) Anmelder: the best way GmbH, 81927 München Bayern (DE)
(72) Erfinder: SKOROBOGAT, Denis, 81927 München (DE)
(74) Vertreter: Canzler & Bergmeier Patentanwälte Partnerschaft mbB

(57) **Zusammenfassung**

Die Erfindung betrifft ein Elektrogerät (1), insbesondere Essensabkühler, Ventilator, Lampe und/oder Musikanlage, mit einem ersten Gehäusekörper (3), der ein erstes Elektrobauteil (5) umfasst, einem zweiten Gehäusekörper (4), der ein zweites Elektrobauteil (6) umfasst, und einem Verbindungskörper (7), der die beiden Gehäusekörper (3, 4) mechanisch miteinander verbindet. Erfindungsgemäß ist der Verbindungskörper (7) aus einer Metall-Kunststoff-Verbundplatte (8) ausgebildet und die Metall-Kunststoff-Verbundplatte (8) mit den beiden Elektrobauteilen (5, 6) der beiden Gehäusekörper (3, 4) elektrisch verbunden.

## Beschreibung

Die vorliegende Erfindung betrifft ein Elektrogerät, insbesondere einen Essensabkühler, einen Ventilator, eine Lampe und/oder eine Musikanlage, mit einem ersten Gehäusekörper, der ein erstes Elektrobauteil umfasst, einen zweiten Gehäusekörper, der ein zweites Elektrobauteil umfasst, und einen Verbindungskörper, der die beiden Gehäusekörper mechanisch miteinander verbindet. Des Weiteren betrifft die Erfindung die Verwendung einer Metall-Kunststoff-Verbundplatte zum elektrischen Verbinden zweier Elektrobauteile in einem derartigen Elektrogerät.

Aus der EP 4 049 558 B1 ist eine Vorrichtung zum Kühlen von Speisen bekannt. Diese umfasst eine Basis, die mit einer Auflagefläche konfiguriert ist und einen Ständer, der sich von der Basis erstreckt. Mindestens ein Gebläse wird von mindestens einem Elektromotor angetrieben und ist so ausgerichtet, dass es einen Luftstrom in Richtung zu der Auflagefläche hinleitet. Stromversorgungsmittel und Steuermittel für den Motor sind vorhanden. Der Ständer beinhaltet einen ersten Abschnitt, der sich von der Basis erstreckt, und einen zweiten Abschnitt, der an den ersten Abschnitt angelenkt ist. Der zweite Abschnitt umfasst ein Abstandselement und mindestens einen Tragarm für das Gebläse. Der zweite Abschnitt ist drehbar, um das Gebläse aus einer Betriebsposition in eine Ruheposition zu bewegen. Aufgrund der mechanischen und elektrischen Komplexität ist die Montage dieser Vorrichtung sehr zeitintensiv und teuer.

Aufgabe der vorliegenden Erfindung ist es somit, ein Elektrogerät zu schaffen, das einfacher aufgebaut ist und/oder schneller sowie einfacher montiert werden kann, um die Herstellungskosten zu reduzieren.

Die Aufgabe wird gelöst durch ein Elektrogerät mit den Merkmalen des unabhängigen Anspruchs sowie durch die Verwendung einer Metall-Kunststoff-Verbundplatte in einem Elektrogerät. Vorteilhafte oder bevorzugte Ausführungen sind jeweils Gegenstand eines korrespondierenden abhängigen Anspruchs.

Vorgeschlagen wird ein Elektrogerät, insbesondere ein Essensabkühler, ein Ventilator, eine Lampe und/oder eine Musikanlage, mit einem ersten Gehäusekörper, der ein erstes Elektrobauteil umfasst, einem zweiten Gehäusekörper, der ein zweites Elektrobauteil umfasst, und/oder einem Verbindungskörper, der die beiden Gehäusekörper mechanisch miteinander verbindet. Vorteilhaft ist es, wenn der Verbindungskörper eine Metall-Kunststoff-Verbundplatte ist und/oder aus dieser ausgebildet ist. Die Metall-Kunststoff-Verbundplatte verbindet die beiden Elektrobauteile der beiden Gehäusekörper elektrisch miteinander. Zusätzlich zu dieser elektrisch verbindenden Funktion, übernimmt die Metall-Kunststoff-Verbundplatte vorzugsweise eine mechanisch tragende und/oder strukturelle Funktion des Elektrogeräts. Infolgedessen ist es nicht mehr notwendig, das erste Elektrobauteil und das zweite Elektrobauteil der beiden Gehäusekörper über separate elektrische Verbindungen zu kontaktieren, da diese Funktion nunmehr zusätzlich zur mechanischen Tragfunktion von der Metall-Kunststoff-Verbundplatte übernommen wird. Hierdurch kann die konstruktive Komplexität des Elektrogeräts reduziert werden. So kann beispielsweise die Komponentenanzahl des Elektrogeräts reduziert werden. Hierdurch kann das Elektrogerät wiederum einfacher und schneller montiert werden. Dies schlägt sich vorteilhafterweise in reduzierten Herstellkosten nieder.

Vorteilhaft ist es, wenn die Metall-Kunststoff-Verbundplatte, insbesondere in zumindest einem Abschnitt oder vollständig, plan, gekantet und/oder gekrümmt ist.

In einer vorteilhaften Weiterbildung der Erfindung umfasst die Metall-Kunststoff-Verbundplatte eine elektrisch leitende erste Metallschicht, eine elektrisch leitende zweite Metallschicht und/oder eine zwischen diesen beiden Metallschichten angeordnete dielektrische und/oder elektrisch nichtleitende Kunststoffschicht.

Es ist vorteilhaft, wenn die Metall-Kunststoff-Verbundplatte, insbesondere die Kunststoffschicht, als mechanische Tragstruktur ausgebildet ist und/oder zumindest einen der beiden Gehäusekörper trägt. Hierdurch können zusätzliche Gehäusekomponenten eingespart werden, wodurch wiederum die Komplexität des Elektrogeräts reduziert werden kann.

Vorteilhafterweise ist die erste Metallschicht und/oder die zweite Metallschicht aus Aluminium, Kupfer und/oder Edelstahl und/oder die Kunststoffschicht aus Polyethylen ausgebildet. Die Wahl von Aluminium, Kupfer und/oder Edelstahl für die Metallschichten und/oder Polyethylen für die Kunststoffschicht trägt zur Optimierung der Funktionalität und Wirtschaftlichkeit der Erfindung bei. Diese Materialien weisen in der Kombination ein ausgezeichnetes Verhältnis von Kosten, Verfügbarkeit, Verarbeitbarkeit, elektrischer Leitfähigkeit und mechanischen Eigenschaften auf.

Vorteile bringt es mit sich, wenn die Kunststoffschicht als mechanische Tragstruktur ausgebildet ist. Zusätzlich oder alternativ ist es vorteilhaft, wenn mindestens ein Gehäusekörper durch die Kunststoffschicht getragen wird.

Vorteilhaft ist es, wenn die Metall-Kunststoff-Verbundplatte zwei dielektrische Außenschichten umfasst, zwischen denen die beiden Metallschichten und/oder die Kunststoffschicht angeordnet sind. Vorteilhaft ist es, wenn zumindest eine der beiden Außenschichten durch eine Folie und/oder einen Lack ausgebildet ist. Hierdurch kann die Gefahr minimiert werden, dass durch eine ungewollte elektrische Verbindung der beiden Metallschichten ein Kurzschluss erzeugt wird. Die Integration von dielektrischen Außenschichten bietet zusätzliche Isolation und/oder Schutz der inneren Schichten der Verbundplatte, was die Sicherheit und Langlebigkeit des Elektrogeräts erhöht. Alternativ oder zusätzlich bringt es Vorteile mit sich, wenn die Außenschichten durch Materialien wie Folien und/oder Lacke eine zusätzliche Schutzfunktion und/oder ästhetische Verbesserungen ermöglichen.

Gemäß einer vorteilhaften Weiterbildung der Erfindung, ist die erste Metallschicht elektrisch leitend mit einem ersten Stromleiter und/oder die zweite Metallschicht elektrisch leitend mit einem zweiten Stromleiter verbunden. Hierbei ist es vorteilhaft, wenn der erste Stromleiter ausschließlich mit der ersten Metallschicht verbunden ist. Unter dem Begriff "ausschließlich" ist in diesem Zusammenhang gemeint, dass der erste Stromleiter nicht auch noch zusätzlich mit der zweiten Metallschicht elektrisch verbunden ist. Ferner ist es vorteilhaft, wenn der zweite Stromleiter ausschließlich mit der zweiten Metallschicht verbunden ist. Unter dem Begriff "ausschließlich" ebenso hier gemeint, dass der zweite Stromleiter nicht auch noch zusätzlich mit der ersten Metallschicht elektrisch verbunden ist.

Es ist vorteilhaft, wenn zumindest einer der beiden Stromleiter als Stromkabel, insbesondere mit einem Kabelschuh, vorzugsweise einem Ringkabelschuh, ausgebildet ist.

Des Weiteren ist es vorteilhaft, wenn der erste Stromleiter über eine erste Kontaktierungseinheit, insbesondere ausschließlich und/oder nicht mit der zweiten Metallschicht, mit der korrespondierenden ersten Metallschicht, insbesondere stoffschlüssig und/oder formschlüssig und/oder kraftschlüssig und/oder stromleitend, verbunden ist. Vorteilhaft ist es, wenn die erste Kontaktierungseinheit an einer ersten Außenfläche der ersten Metallschicht, insbesondere unmittelbar und/oder stromleitend, anliegt.

Die elektrische Verbindung der Metallschichten mit den Stromleitern durch spezifische Kontaktierungseinheiten, insbesondere durch formschlüssige und/oder kraftschlüssige Verbindungen, gewährleistet eine zuverlässige elektrische Funktion. Zusätzlich oder alternativ ist es vorteilhaft, wenn die Stromleiter, insbesondere mit spezifischen Ausführungen wie einem Ringkabelschuh, eine optimierte Anbindung und/oder einen einfacheren Austausch ermöglichen. Die Ausgestaltung der Kontaktierungseinheiten trägt bei der Montage des Elektrogeräts zur Steigerung der Effizienz und/oder der Zuverlässigkeit der elektrischen Verbindungen bei.

Vorteilhaft ist es, wenn der zweite Stromleiter über eine zweite Kontaktierungseinheit, insbesondere ausschließlich und/oder nicht mit der ersten Metallschicht, mit der korrespondierenden zweiten Metallschicht, insbesondere stoffschlüssig und/oder formschlüssig und/oder kraftschlüssig und/oder stromleitend, verbunden ist.

In einer vorteilhaften Weiterbildung der Erfindung liegt die zweite Kontaktierungseinheit an einer zweiten Außenfläche der zweiten Metallschicht, insbesondere unmittelbar und/oder stromleitend, an.

Es ist vorteilhaft, wenn die erste Kontaktierungseinheit und/oder die zweite Kontaktierungseinheit eine der beiden Außenschichten durchdringt. Hierdurch kann eine elektrische Kontaktierung einer der beiden Metallschichten erfolgen.

Gemäß einer vorteilhaften Weiterbildung der Erfindung umfasst die erste Kontaktierungseinheit ein erstes Zerstörungselement, das derart ausgebildet ist, dass dieses beim Verbinden der Kontaktierungseinheit mit der Metall-Kunststoff-Verbundplatte, insbesondere durch das Aufbringen einer Anpresskraft, eine der beiden Außenschichten durchdringt.

Die Verbindung des zweiten Stromleiters über eine zweite Kontaktierungseinheit erhöht die Flexibilität und/oder Anpassungsfähigkeit der elektrischen Anbindung. Alternativ oder zusätzlich bringt es Vorteile mit sich, wenn die Kontaktierungseinheiten durch ihre spezifische Anordnung an den Außenflächen der Metallschichten eine effiziente und/oder zuverlässige elektrische Verbindung gewährleisten. Die Möglichkeit, dass die Kontaktierungseinheiten die Außenschichten durchdringen können, ermöglicht eine direkte und/oder effiziente elektrische Verbindung, was die Leistungsfähigkeit und/oder Zuverlässigkeit des Systems verbessert.

Zusätzlich oder alternativ ist es vorteilhaft, wenn die Zerstörungselemente der Kontaktierungseinheiten beim Aufbringen einer Anpresskraft gezielt eine Außenschicht durchdringen, was eine direkte und/oder stabile elektrische Verbindung ohne Beeinträchtigung der Isolationseigenschaften oder der strukturellen Integrität der Verbundplatte ermöglicht.

Vorteilhaft ist es, wenn die zweite Kontaktierungseinheit ein zweites Zerstörungselement umfasst, das derart ausgebildet ist, dass dieses beim Verbinden der Kontaktierungseinheit mit der Metall-Kunststoff-Verbundplatte, insbesondere durch das Aufbringen einer Anpresskraft, eine der beiden Außenschichten durchdringt.

Vorteilhaft ist es, wenn das erste Zerstörungselement und/oder das zweite Zerstörungselement Zähne aufweist und/oder als Fächerscheibe ausgebildet ist.

In einer vorteilhaften Weiterbildung der Erfindung liegt ein erster Kabelschuh an dem ersten Zerstörungselement und/oder ein zweiter Kabelschuh an dem zweiten Zerstörungselement an.

Es ist vorteilhaft, wenn die erste Kontaktierungseinheit ein dielektrisches erstes Isolationselement und/oder die zweite Kontaktierungseinheit ein dielektrisches zweites Isolationselement umfasst, das eine der beiden Metallschichten von der Kontaktierungseinheit elektrisch isoliert. Gemäß einer vorteilhaften Weiterbildung der Erfindung ist das erste Isolationselement und/oder das zweite Isolationselement als Unterlegscheibe, Buchse und/oder Bundbuchse ausgebildet.

Darüber hinaus ist es vorteilhaft, wenn die erste Kontaktierungseinheit ein erstes Befestigungselement und/oder die zweite Kontaktierungseinheit ein zweites Befestigungselement umfasst, mittels der die jeweilige Kontaktierungseinheit, insbesondere lösbar oder unlösbar, mit der Metall-Kunststoff-Verbundplatte verbunden ist.

Vorteilhafterweise ist das erste Befestigungselement und/oder das zweite Befestigungselement aus einem elektrisch leitenden Material ausgebildet. Zusätzlich oder alternativ ist es vorteilhaft, wenn das erste Befestigungselement und/oder das zweite Befestigungselement eine Schraube und/oder eine Mutter umfasst. Zusätzlich oder alternativ ist es vorteilhaft, wenn das erste Befestigungselement und/oder das zweite Befestigungselement einen Bolzen, eine Niete, einen Klips und/oder eine Klemme umfasst und/oder als ein derartiges Befestigungsmittel ausgebildet ist.

Des Weiteren ist es vorteilhaft, wenn die Metall-Kunststoff-Verbundplatte eine erste Kontaktierungsaussparung umfasst, in der die erste Kontaktierungseinheit zumindest teilweise aufgenommen ist. Alternativ oder zusätzlich bringt es Vorteile mit sich, wenn die Metall-Kunststoff-Verbundplatte eine zweite Kontaktierungsaussparung umfasst, in der die zweite Kontaktierungseinheit zumindest teilweise aufgenommen ist.

Die Einführung von Zerstörungselementen mit Zähnen, die vorzugsweise als Fächerscheiben ausgebildet sein können, ermöglicht eine effektive Durchdringung der Außenschichten, was eine zuverlässige elektrische Verbindung während der Montage sicherstellt. Die Anordnung der Kabelschuhe an den Zerstörungselementen verbessert die elektrische Anbindung und/oder vereinfacht die Montage. Die Integration von Isolationselementen gewährleistet die elektrische Sicherheit und/oder verhindert Kurzschlüsse. Ferner wird hierdurch gewährleistet, dass die jeweilige Kontaktierungseinheit mit nur einer der beiden Metallschichten elektrisch leitend verbunden wird. Die lösbare Ausgestaltung der Befestigungselemente ermöglicht eine einfache Wartung und/oder Austauschbarkeit von Komponenten. Die Kontaktierungsaussparungen in der Verbundplatte unterstützen eine präzise und/oder platzsparende Anordnung der Kontaktierungseinheiten.

Vorteilhaft ist es, wenn sich die erste Kontaktierungsaussparung und/oder die zweite Kontaktierungsaussparung vollständig durch die Metall-Kunststoff-Verbundplatte hindurcherstreckt, insbesondere von einer ersten Plattenaußenseite bis zu einer zweiten Plattenaußenseite. In diesem Zusammenhang ist es vorteilhaft, wenn die erste Kontaktierungsaussparung und/oder die zweite Kontaktierungsaussparung als Bohrung ausgebildet ist.

In einer vorteilhaften Weiterbildung der Erfindung sind das erste Zerstörungselement der ersten Kontaktierungseinheit und/oder das zweite Isolationselement der zweiten Kontaktierungseinheit an der ersten Plattenaußenseite angeordnet. Es ist vorteilhaft, wenn das zweite Zerstörungselement der zweiten Kontaktierungseinheit und/oder das erste Isolationselement der ersten Kontaktierungseinheit an der zweiten Plattenaußenseite angeordnet sind.

Alternativ ist es vorteilhaft, wenn der erste Stromleiter unmittelbar, insbesondere ausschließlich und/oder nicht mit der zweiten Metallschicht, mit der korrespondierenden ersten Metallschicht, insbesondere stoffschlüssig und/oder stromleitend, verbunden ist. In diesem Zusammenhang ist es vorteilhaft, wenn der erste Stromleiter mit der ersten Metallschicht, insbesondere mittels Widerstandspunktschweißens, Ultraschallschweißens, Laserschweißens und/oder Bolzenschweißens, verschweißt ist. Vorteilhaft ist es, wenn der erste Stromleiter hierbei derart mit der ersten Metallschicht verschweißt ist und/oder wird, dass die erste Außenschicht im Kontaktierungsbereich zwischen dem ersten Stromleiter und der ersten Metallschicht durch den Hitzeeintrag zerstört ist und/oder wird und/oder die Kunststoffschicht unbeschädigt bleibt.

In diesem Zusammenhang ist es auch vorteilhaft, wenn der erste Stromleiter mit der ersten Metallschicht, insbesondere mittels eines elektrisch leitfähigen Klebstoffs, verklebt ist. Vorteilhaft ist es, wenn die erste Außenschicht im Kontaktierungsbereich zwischen dem ersten Stromleiter und der ersten Metallschicht, insbesondere mechanisch und/oder thermisch, entfernt ist und/oder vor dem Verkleben entfernt wird.

Alternativ ist es vorteilhaft, wenn der zweite Stromleiter unmittelbar, insbesondere ausschließlich und/oder nicht mit der ersten Metallschicht, mit der korrespondierenden zweiten Metallschicht, insbesondere stoffschlüssig und/oder stromleitend, verbunden ist. In diesem Zusammenhang ist es vorteilhaft, wenn der zweite Stromleiter mit der zweiten Metallschicht, insbesondere mittels Widerstandspunktschweißens, Ultraschallschweißens, Laserschweißens und/oder Bolzenschweißens, verschweißt ist. Vorteilhaft ist es, wenn der zweite Stromleiter hierbei derart mit der zweiten Metallschicht verschweißt ist und/oder wird, dass die zweite Außenschicht im Kontaktierungsbereich zwischen dem zweiten Stromleiter und der zweiten Metallschicht durch den Hitzeeintrag zerstört ist und/oder wird und/oder die Kunststoffschicht unbeschädigt bleibt.

In diesem Zusammenhang ist es auch vorteilhaft, wenn der zweite Stromleiter mit der zweiten Metallschicht, insbesondere mittels eines elektrisch leitfähigen Klebstoffs, verklebt ist. Vorteilhaft ist es, wenn die zweite Außenschicht im Kontaktierungsbereich zwischen dem zweiten Stromleiter und der zweiten Metallschicht, insbesondere mechanisch und/oder thermisch, entfernt ist und/oder vor dem Verkleben entfernt wird.

Gemäß einer vorteilhaften Weiterbildung der Erfindung umfasst die Metall-Kunststoff-Verbundplatte zumindest eine erste Verriegelungsaussparung, in die ein erstes Verriegelungselement des ersten Gehäusekörpers formschlüssig eingreift. Darüber hinaus ist es vorteilhaft, wenn die Metall-Kunststoff-Verbundplatte zumindest eine zweite Verriegelungsaussparung umfasst, in die ein zweites Verriegelungselement des zweiten Gehäusekörpers formschlüssig eingreift.

Vorteilhafterweise weisen die zweite Verriegelungsaussparung und/oder das zweite Verriegelungselement eine derart korrespondierende Form auf, dass diese relativ zueinander um eine Drehachse verdrehbar sind. Des Weiteren ist es vorteilhaft, wenn der zweite Gehäusekörper, insbesondere um diese Drehachse, relativ zu der Metall-Kunststoff-Verbundplatte zwischen einer ersten Betriebsstellung und/oder einer zweiten Betriebsstellung verdrehbar ist.

Alternativ oder zusätzlich bringt es Vorteile mit sich, wenn zwischen der Metall-Kunststoff-Verbundplatte, insbesondere der zweiten Verriegelungsaussparung, und/oder dem zweiten Gehäusekörper, insbesondere dem zweiten Verriegelungselement, zumindest ein Anschlag ausgebildet ist, so dass die Verdrehbarkeit zwischen der Metall-Kunststoff-Verbundplatte und/oder dem zweiten Gehäusekörper auf einen Winkelbereich, insbesondere von kleiner oder gleich 360° und/oder 180°, beschränkt ist.

Die Durchführung der Kontaktierungsaussparungen durch die gesamte Dicke der Metall-Kunststoff-Verbundplatte ermöglicht eine durchgängige und/oder effiziente Montage der Kontaktierungseinheiten. Die Ausbildung der Aussparungen als Bohrungen vereinfacht die Herstellung und/oder die Positionierung der Komponenten. Die Anordnung der Zerstörungs- und/oder Isolationselemente an unterschiedlichen Seiten der Verbundplatte optimiert die elektrische Funktion und/oder Sicherheit. Die Integration von Verriegelungsaussparungen verbessert die mechanische Verbindung zwischen den Gehäusekörpern und/oder der Verbundplatte, was die Struktur stabilisiert und/oder eine einfache Montage ermöglicht. Die Verdrehbarkeit des zweiten Gehäusekörpers erweitert die Funktionalität und/oder Anpassungsfähigkeit des Elektrogeräts, während die Begrenzung der Verdrehbarkeit durch Anschläge ein Abdrehen der Stromkabel verhindert.

Vorteilhaft ist es, wenn der erste Gehäusekörper ein erstes Gehäuse mit einer ersten Aufnahmeöffnung umfasst. Vorteilhaft ist es, wenn die Metall-Kunststoff-Verbundplatte über die erste Aufnahmeöffnung in einen Innenraum des ersten Gehäuses eingeschoben ist.

In einer vorteilhaften Weiterbildung der Erfindung ist der erste Gehäusekörper als Standfuß ausgebildet, der vorzugsweise eine Standfläche zum Abstellen des Elektrogeräts auf einem Boden aufweist. Es ist vorteilhaft, wenn der erste Gehäusekörper als erstes Elektrobauteil einen Akku, eine Ladeschnittstelle und/oder ein Steuergerät umfasst. Vorzugsweise ist das zumindest eine erste Elektrobauteil derart ausgebildet, dass die maximale Spannung bei 5V und/oder 12V liegt.

Gemäß einer vorteilhaften Weiterbildung der Erfindung umfasst der zweite Gehäusekörper ein zweites Gehäuse mit einem ersten Gehäuseteil und/oder einem zweiten Gehäuseteil. Vorteilhafterweise sind das erste Gehäuseteil und das zweite Gehäuseteil lösbar miteinander verbunden. Darüber hinaus ist es vorteilhaft, wenn die Metall-Kunststoff-Verbundplatte formschlüssig und/oder drehbar zwischen den beiden Gehäuseteilen aufgenommen ist.

Vorteilhafterweise ist die Metall-Kunststoff-Verbundplatte derart zwischen den beiden Gehäuseteilen aufgenommen, dass die Metall-Kunststoff-Verbundplatte, insbesondere mit ihrer Kunststoffschicht, eine Gehäuseaußenseite des zweiten Gehäusekörpers teilweise ausbildet. Des Weiteren ist es vorteilhaft, wenn der zweite Gehäusekörper als zweites Elektrobauteil einen Elektromotor umfasst.

Alternativ oder zusätzlich bringt es Vorteile mit sich, wenn der zweite Gehäusekörper einen Flügel, insbesondere Gebläseflügel, umfasst, der drehfest mit einer Gehäuseausgangswelle des Elektromotors verbunden ist. Es ist vorteilhaft, wenn die Gehäuseausgangswelle in einer Seitenansicht des Elektrogeräts in der ersten Betriebsstellung gegenüber der Standfläche derart geneigt ist, dass der Gebläseflügel im bestimmungsgemäßen Gebrauch in Richtung des Bodens zeigt, und/oder in der zweiten Betriebsstellung im Wesentlichen parallel zu der Standfläche ausgerichtet ist.

Gemäß einer vorteilhaften Weiterbildung der Erfindung bildet der Verbindungskörper, der erste Gehäusekörper und/oder der zweite Gehäusekörper zumindest einen Teil eines, insbesondere tragenden, Außengehäuses des Elektrogeräts aus.

Die Einführung des ersten Gehäusekörpers mit einer Aufnahmeöffnung und die Einbettung der Metall-Kunststoff-Verbundplatte in diesen Gehäusekörper vereinfacht die Montage und/oder verbessert die Struktur des Elektrogeräts. Die Ausgestaltung des ersten Gehäusekörpers als Standfuß mit integrierten Elektrobauteilen wie Akku, Ladeschnittstelle und/oder Steuergerät optimiert die Nutzung des Raums und/oder die Funktionalität des Geräts. Die Kombination formschlüssiger und/oder drehbarer Aufnahmen des Metall-Kunststoff-Verbunds zwischen den Gehäuseteilen, insbesondere mit der vorzugsweise teilweisen Ausbildung der Gehäuseaußenseite, zeigt die integrative Rolle der Verbundplatte in der Gesamtstruktur des Geräts. Die Anpassung der Orientierung der Gehäuseausgangswelle für unterschiedliche Betriebsstellungen erweitert die Einsatzmöglichkeiten und/oder die Benutzerfreundlichkeit des Elektrogeräts.

Vorgeschlagen wird die Verwendung einer Metall-Kunststoff-Verbundplatte zum elektrischen Verbinden zweier Elektrobauteile in einem Elektrogerät, wobei das Elektrogerät und/oder die Metall-Kunststoff-Verbundplatte insbesondere gemäß der vorangegangenen Beschreibung ausgebildet ist, wobei die genannten Merkmale einzeln oder in beliebiger Kombination vorhanden sein können.

Weitere Vorteile der Erfindung sind in den nachfolgenden Ausführungsbeispielen beschrieben. Es zeigt:
- **Figur 1**: eine seitliche Schnittansicht eines Elektrogeräts in einer ersten Betriebsstellung mit einem Verbindungskörper, der aus einer Metall-Kunststoff-Verbundplatte ausgebildet ist.
- **Figur 2**: eine seitliche Schnittansicht des Elektrogeräts in einer zweiten Betriebsstellung,
- **Figur 3**: eine Detailschnittansicht des Elektrogeräts im Bereich eines ersten Gehäusekörpers,
- **Figur 4**: eine Detailschnittansicht des Elektrogeräts im Bereich eines zweiten Gehäusekörpers,
- **Figur 5**: eine Detailschnittansicht des Elektrogeräts im Bereich einer ersten Kontaktierungseinheit und
- **Figur 6**: eine Detailschnittansicht des Elektrogeräts im Bereich einer zweiten Kontaktierungseinheit.

Das in Figur 1 bis 6 dargestellte Ausführungsbeispiel zeigt ein Elektrogerät 1, das insbesondere als Essensabkühler, Ventilator, Lampe und/oder Musikanlage ausgebildet ist und/oder verwendet werden kann. Das Elektrogerät 1 umfasst gemäß Figur 1 einen ersten Gehäusekörper 3, welcher zumindest ein erstes Elektrobauteil 5 beinhaltet. Ein zweiter Gehäusekörper 4, der ein weiteres, zweites Elektrobauteil 6 beinhaltet, ist ebenfalls Bestandteil des Elektrogeräts 1. Ferner umfasst das Elektrogerät einen Verbindungskörper 7, der die beiden Gehäusekörper 3, 4 mechanisch miteinander verbindet. Infolgedessen hat der Verbindungskörper eine tragende Funktion und/oder ist als Träger und/oder Tragstruktur ausgebildet. Die Elektrobauteile 5, 6 innerhalb der Gehäusekörper 3, 4 werden durch den Verbindungskörper 7 zusätzlich elektrisch miteinander verbunden. Wie aus dem Ausführungsbeispiel der Figur 1 hervorgeht, ist der Verbindungskörper 7 hierfür als eine Metall-Kunststoff-Verbundplatte 8 ausgebildet. Die Metall-Kunststoff-Verbundplatte 8 vereint die mechanische Tragfunktion und die elektrische Leitfunktion in einem einzigen Bauteil. Dieses Bauteil umfasst, wie nachfolgend im Detail erläutert, mehrere, insbesondere mechanisch tragende und/oder elektrisch leitende, Komponenten.

Die Metall-Kunststoff-Verbundplatte 8 zeichnet sich durch ihre elektrisch leitenden Schichten aus. Sie umfasst eine erste Metallschicht 9 und eine zweite Metallschicht 10. Zwischen diesen Metallschichten 9, 10 ist eine dielektrische Kunststoffschicht 11 eingebettet. Zusätzlich oder alternativ ist es vorteilhaft, wenn die Kunststoffschicht 11 als mechanische Tragstruktur ausgebildet wird. Dies ermöglicht es der Metall-Kunststoff-Verbundplatte 8, zumindest einen der beiden Gehäusekörper 3, 4, im vorliegenden in Figur 1 dargestellten Ausführungsbeispiel, insbesondere den zweiten Gehäusekörper 4, zu tragen. Es bringt Vorteile mit sich, wenn die erste Metallschicht 9 und die zweite Metallschicht 10 aus Materialien wie Aluminium, Kupfer oder Edelstahl ausgebildet sind. Für die Kunststoffschicht 11 wird vorzugsweise Polyethylen verwendet, so dass die beiden Metallschichten 9, 10 voneinander elektrisch isoliert sind.

Das Ausführungsbeispiel der Figur 1 umfasst weiterhin zwei dielektrische Au-ßenschichten 12, 13, die insbesondere in den in Figur 5 und 6 dargestellten Detailansichten ersichtlich sind. Diese sind so angeordnet, dass die beiden Metallschichten 9, 10 und die Kunststoffschicht 11 zwischen ihnen positioniert sind. Alternativ oder zusätzlich bringt es Vorteile mit sich, wenn zumindest eine der beiden Außenschichten 12, 13 durch eine Folie oder einen Lack ausgebildet ist. Dies kann sowohl die Haltbarkeit als auch die Isolierungseigenschaften der Metall-Kunststoff-Verbundplatte 8 verbessern. Gemäß der Figuren 1, 3 und 4 ist die erste Metallschicht 9 im ersten und zweiten Gehäusekörper 3, 4 mit einem jeweiligen ersten Stromleiter 14, insbesondere einem Stromkabel, elektrisch leitend verbunden. Analog dazu ist die zweite Metallschicht 10 durch einen jeweiligen zweiten Stromleiter 15 elektrisch leitend angebunden. Diese Verbindungen ermöglichen eine effektive elektrische Funktionsfähigkeit der Metall-Kunststoff-Verbundplatte 8.

Die effiziente elektrische Anbindung der Stromleiter 14, 15 wird durch Kontaktierungseinheiten 16, 17 sichergestellt. Der erste Stromleiter 14 ist über eine erste Kontaktierungseinheit 16 mit der korrespondierenden ersten Metallschicht 9 verbunden. Der zweite Stromleiter 15 ist äquivalent dazu über eine zweite Kontaktierungseinheit 17 mit der zweiten Metallschicht 10 verbunden. Diese Verbindungen sind insbesondere formschlüssig und/oder kraftschlüssig gestaltet, was eine stabile und sichere elektrische Verbindung fördert. Eine Detailansicht dieser Kontaktierungseinheiten 16, 17 ist in den Figuren 5 und 6 dargestellt, auf die nachfolgend noch detailliert eingegangen wird.

In einem vorliegend nicht dargestellten Ausführungsbeispiel könnte der erste Stromleiter 14 aber auch unmittelbar, insbesondere ausschließlich bzw. nicht mit der zweiten Metallschicht 10, mit der korrespondierenden ersten Metallschicht 9, insbesondere stoffschlüssig und/oder stromleitend, verbunden sein. In diesem Zusammenhang ist es vorteilhaft, wenn der erste Stromleiter 14 mit der ersten Metallschicht 9, insbesondere mittels Widerstandspunktschweißens, Ultraschallschweißens, Laserschweißens und/oder Bolzenschweißens, verschweißt ist. Vorteilhafterweise ist der erste Stromleiter 14 hierbei derart mit der ersten Metallschicht 9 verschweißt, dass die erste Au-ßenschicht 12 im Kontaktierungsbereich zwischen dem ersten Stromleiter 14 und der ersten Metallschicht 9 durch den Hitzeeintrag zerstört und/oder die Kunststoffschicht 11 unbeschädigt ist. In diesem Zusammenhang ist es alternativ auch vorteilhaft, wenn der erste Stromleiter 14 mit der ersten Metallschicht 9, insbesondere mittels eines elektrisch leitfähigen Klebstoffs, verklebt ist.

Ebenso könnte auch der zweite Stromleiter 15 zusätzlich oder alternativ unmittelbar, insbesondere ausschließlich und/oder nicht mit der ersten Metallschicht 9, mit der korrespondierenden zweiten Metallschicht 10, insbesondere stoffschlüssig und/oder stromleitend, verbunden sein. In diesem Zusammenhang ist es vorteilhaft, wenn der zweite Stromleiter 15 mit der zweiten Metallschicht 10, insbesondere mittels Widerstandspunktschweißens, Ultraschallschweißens, Laserschweißens und/oder Bolzenschweißens, verschweißt ist. Der zweite Stromleiter 15 ist hierbei vorzugsweise derart mit der zweiten Metallschicht 10 verschweißt, dass die zweite Außenschicht 13 im Kontaktierungsbereich zwischen dem zweiten Stromleiter 15 und der zweiten Metallschicht 10 durch den Hitzeeintrag zerstört und/oder die Kunststoffschicht 11 unbeschädigt ist. In diesem Zusammenhang ist es auch vorteilhaft, wenn der zweite Stromleiter 15 mit der zweiten Metallschicht 10, insbesondere mittels eines elektrisch leitfähigen Klebstoffs, verklebt ist.

Die Metall-Kunststoff-Verbundplatte 8 umfasst spezifische Verriegelungsmechanismen, um diese mit dem ersten und/oder zweiten Gehäusekörper mechanisch zu verbinden. Demnach umfasst die Metall-Kunststoff-Verbundplatte 8 gemäß Figur 1 und 3 eine erste Verriegelungsaussparung 20, in welche ein erstes Verriegelungselement 21 des ersten Gehäusekörpers 3 formschlüssig und/oder lösbar eingreift. Dieses Zusammenwirken garantiert eine stabile und/oder lösbare mechanische Verbindung zwischen der Metall-Kunststoff-Verbundplatte 8 und dem ersten Gehäusekörper 3.

Des Weiteren verfügt die Metall-Kunststoff-Verbundplatte 8 gemäß der Figuren 1 und 4 über eine zweite Verriegelungsaussparung 22, in die ein zweites Verriegelungselement 23 des zweiten Gehäusekörpers 4 formschlüssig eingreift. Gemäß der Figuren 1 und 4 weisen die zweite Verriegelungsaussparung 22 und das zweite Verriegelungselement 23 zueinander korrespondierende Formen auf, die es ihnen ermöglichen, um eine Drehachse A relativ zueinander verdrehbar zu sein. Dies stellt eine flexible Verbindung dar, welche die Anpassung der relativen Positionierung der Gehäusekörper 3, 4 zueinander ermöglicht.

In den Figuren 1 und 3 ist weiterhin ersichtlich, dass der erste Gehäusekörper 3 ein erstes Gehäuse 24 mit einer ersten Aufnahmeöffnung 25 umfasst. Diese Aufnahmeöffnung 25 dient der Aufnahme der Metall-Kunststoff-Verbundplatte 8, die in den Innenraum 26 des ersten Gehäuses 24 eingeschoben ist. Diese Konstruktion ermöglicht eine präzise Positionierung und sichere Verankerung der Metall-Kunststoff-Verbundplatte 8 im ersten Gehäusekörper 3.

Darüber hinaus ist der erste Gehäusekörper 3 als Standfuß 27 konzipiert. Dieser Standfuß 27 weist vorzugsweise eine Standfläche 28 auf, welche dem Elektrogerät 1 eine stabile Abstellmöglichkeit auf einem Boden bietet. Diese Konstruktion trägt zur Stabilität und Standfestigkeit des Elektrogeräts 1 bei.

Wie aus den Figuren 1 und 3 hervorgeht, umfasst der erste Gehäusekörper 3 als erstes Elektrobauteil 5 einen Akku 29 und ein Steuergerät 30. Es ist zusätzlich vorteilhaft, wenn der erste Gehäusekörper 3 eine nicht in den Figuren dargestellte Ladeschnittstelle beinhaltet, die dem Laden des Akkus 29 dient. Diese Ladeschnittstelle kann kabelgebunden und/oder kabellos ausgebildet sein, was dem Benutzer eine erhöhte Flexibilität beim Laden des Ackus 29 gewährt.

Die Figuren 1 und 4 zeigen ferner, dass der zweite Gehäusekörper 4 ein zweites Gehäuse 31 umfasst. Dieses zweite Gehäuse 31 setzt sich zumindest aus einem ersten Gehäuseteil 32 und einem zweiten Gehäuseteil 33 zusammen. Die Metall-Kunststoff-Verbundplatte 8 ist formschlüssig und/oder drehbar zwischen diesen beiden Gehäuseteilen 32, 33 aufgenommen, was eine Rotation um die Drehachse A ermöglicht.

Das zweite Gehäuse 31, insbesondere das erste Gehäuseteil 32 und/oder das zweite Gehäuseteil 33, ist so gestaltet, dass sich ein Wellenabschnitt 34 durch die zweite Verriegelungsaussparung 22 der Metall-Kunststoff-Verbundplatte 8 erstreckt. Diese Konfiguration des Wellenabschnitts 34 und der zweiten Verriegelungsaussparung 22 bildet ein Drehgelenk 35, das um die Drehachse A rotierbar ist.

Die Metall-Kunststoff-Verbundplatte 8 ist gemäß der Figuren 1 und 4 auf eine besondere Art und Weise zwischen den beiden Gehäuseteilen 32, 33 des zweiten Gehäusekörpers 4 aufgenommen. Insbesondere ist die Metall-Kunststoff-Verbundplatte 8 mit ihrer Kunststoffschicht 11 so angeordnet, dass sie einen Teil der Gehäuseaußenseite 36 des zweiten Gehäusekörpers 4 ausbildet. Dies erweitert die Funktionalität der Metall-Kunststoff-Verbundplatte 8 um eine dritte Funktion.

Gemäß der Figuren 1 und 4 umfasst der zweite Gehäusekörper 4 als zweites Elektrobauteil 6 einen Elektromotor 37. Dieser Elektromotor 37 stellt die Antriebskraft für weitere Funktionselemente, wie etwa einen Gebläseflügel 39, bereit. Der Gebläseflügel 39 ist drehfest mit einer Gehäuseausgangswelle 38 des Elektromotors 37 verbunden, was eine effiziente Kraftübertragung sicherstellt.

Die Anordnung der Gehäuseausgangswelle 38 ist in der in Figur 1 dargestellten Seitenansicht des Elektrogeräts 1 in einer ersten Betriebsstellung so konzipiert, dass sie gegenüber der Standfläche 28 geneigt ist. Dies bewirkt, dass der Gebläseflügel 39 im bestimmungsgemäßen Gebrauch in Richtung des Bodens zeigt, was für bestimmte Anwendungen, wie zum Beispiel das Abkühlen eines Essens, vorteilhaft ist.

In einer in Figur 2 dargestellten zweiten Betriebsstellung des Elektrogeräts 1 ist die Gehäuseausgangswelle 38 derart geneigt, dass sie in der Seitenansicht im Wesentlichen parallel zur Standfläche 28 ausgerichtet ist. Diese variable Ausrichtung ermöglicht eine flexible Nutzung des Elektrogeräts 1, da es so an unterschiedliche Bedürfnisse und Umgebungsbedingungen angepasst werden kann. Die Drehachse A und die Gehäuseausgangswelle sind, insbesondere in beiden Betriebsstellungen, zueinander geneigt.

Der Verbindungskörper 7, zusammen mit dem ersten Gehäusekörper 3 und/oder dem zweiten Gehäusekörper 4, bildet zumindest einen Teil des Au-ßengehäuses 2 des Elektrogeräts 1 aus. Diese Integration verschiedener Komponenten in das Außengehäuse 2 trägt zu einer kompakten und harmonischen Gesamtstruktur bei, was die Robustheit des Elektrogeräts 1 fördert.

In Figur 2 ist das Elektrogerät 1 in der zweiten Betriebsstellung dargestellt. Das vorliegende Ausführungsbeispiel verdeutlicht die unterschiedlichen Einsatzmöglichkeiten, die aus der Verstellbarkeit des zweiten Gehäusekörpers 4 in Bezug auf die Metall-Kunststoff-Verbundplatte 8 resultieren. Der zweite Gehäusekörper 4 ist infolgedessen derart ausgebildet, dass er zwischen der ersten Betriebsstellung, wie sie in Figur 1 gezeigt wird, und der zweiten Betriebsstellung, die Figur 2 veranschaulicht, verdrehbar ist.

Zwischen der Metall-Kunststoff-Verbundplatte 8, insbesondere der zweiten Verriegelungsaussparung 22, und dem zweiten Gehäusekörper 4, insbesondere dem zweiten Verriegelungselement 23, ist mindestens ein Anschlag ausgebildet. Der Anschlag limitiert die Verdrehbarkeit des zweiten Gehäusekörpers 4 auf einen definierten Winkelbereich. Dieser Winkelbereich ist besonders auf einen Bereich von kleiner oder gleich 360 ° oder 180° beschränkt. Durch diese Begrenzung wird eine präzise und sichere Einstellung des Neigungswinkels des Geräts gewährleistet, was im Einklang mit den Sicherheitsanforderungen und der Funktionalität steht, die von einem Elektrogerät 1 dieser Art erwartet wird. Des Weiteren wird hierdurch ein Abdrehen der Stromleiter 14, 15 des zweiten Gehäusekörpers 4 verhindert.

Gemäß der Figuren 1 und 2 ermöglicht die spezifische Konfiguration des zweiten Gehäusekörpers 4 in Kombination mit der Metall-Kunststoff-Verbundplatte 8 eine flexible Anpassung an verschiedene Betriebszustände, die sich nach den Bedürfnissen des Benutzers richten. Die Verdrehbarkeit unterstützt dabei, die Richtung des Luftstroms oder der Ausgabe anderer Funktionen des Elektrogeräts 1 zu modifizieren, ohne dabei Kompromisse bei der strukturellen Stabilität oder Sicherheit einzugehen.

In der Figur 5 wird eine Detailschnittansicht des Elektrogeräts 1 im Bereich einer ersten Kontaktierungseinheit 16 gezeigt. Diese detaillierte Darstellung verdeutlicht, dass die Metall-Kunststoff-Verbundplatte 8 eine erste Kontaktierungsaussparung 52 aufweist. In dieser ersten Kontaktierungsaussparung 52 ist die erste Kontaktierungseinheit 16 zumindest teilweise aufgenommen. Die Konfiguration dieses Bereichs zeigt, wie die Metall-Kunststoff-Verbundplatte 8 integraler Bestandteil des Kontaktierungssystems ist.

Mindestens einer der beiden Stromleiter 14, 15 ist als Stromkabel konzipiert und/oder weist vorzugsweise einen Kabelschuh 44, 45, insbesondere einen Ringkabelschuh, auf. Des Weiteren liegt die erste Kontaktierungseinheit 16 gemäß Figur 5 an einer ersten Außenfläche 40 der ersten Metallschicht 9 an. Diese Anordnung ist so ausgelegt, dass sie unmittelbar und stromleitend ist, was die elektrische Leitfähigkeit zwischen den Komponenten sicherstellt. Dabei durchdringt die erste Kontaktierungseinheit 16 die erste Außenschicht 12, was die direkte elektrische Verbindung zur ersten Metallschicht 9 ermöglicht.

Die in der Figur 5 dargestellte erste Kontaktierungseinheit 16 umfasst auch ein erstes Zerstörungselement 42. Dieses erste Zerstörungselement 42 ist so gestaltet, dass es beim Verbinden der ersten Kontaktierungseinheit 16 mit der Metall-Kunststoff-Verbundplatte 8 - insbesondere durch das Aufbringen einer Anpress- und/oder Drehkraft - die erste Außenschicht 12 durchdringt.

Der erste Kabelschuh 44 liegt elektrisch leitend und/oder unmittelbar am ersten Zerstörungselement 42 an, wodurch eine sichere Kontaktierung ermöglicht wird. Weiterhin umfasst die erste Kontaktierungseinheit 16 ein dielektrisches erstes Isolationselement 46. Dieses isoliert gemäß Figur 5 die zweite Metallschicht 10 von der Kontaktierungseinheit 16 elektrisch. Diese Isolierung ist entscheidend, um nur eine der beiden Metallschichten 9, 10 mit dem ersten Stromleiter 14 elektrisch zu kontaktieren.

Zusätzlich ist die erste Kontaktierungseinheit 16 mit einem ersten Befestigungselement 48 ausgestattet. Dieses erste Befestigungselement 48 ermöglicht es, dass die erste Kontaktierungseinheit 16, insbesondere lösbar, mit der Metall-Kunststoff-Verbundplatte 8 verbunden ist, was eine flexible Montage, eine einfache Wartung und/oder einen einfachen Austausch unterstützt.

Figur 6 offenbart eine weitere Detailschnittansicht des Elektrogeräts 1, diesmal fokussiert auf den Bereich einer zweiten Kontaktierungseinheit 17. Diese umfasst die gleichen Komponenten wie die erste Kontaktierungseinheit 16, so dass die vorstehende Beschreibung analog übertragbar ist. Ein Unterschied besteht jedoch darin, dass das Zerstörungselement 43 und das Isolationselement 47 auf entgegengesetzten Seiten der Metall-Kunststoff-Verbundplatte 8 angeordnet sind. Wie aus Figur 6 hervorgeht, umfasst die Metall-Kunststoff-Verbundplatte 8 demnach eine zweite Kontaktierungsaussparung 53, in der die zweite Kontaktierungseinheit 17 mindestens teilweise integriert ist.

Es ist von besonderer Bedeutung, dass die zweite Kontaktierungseinheit 17 in direktem, stromleitendem Kontakt mit einer zweiten Außenfläche 41 der zweiten Metallschicht 10 steht. Eine solche Anordnung gewährleistet eine optimale elektrische Verbindung, was für die Funktionsfähigkeit des Elektrogeräts 1 wichtig ist. Die direkte Anbindung ermöglicht es, dass die zweite Kontaktierungseinheit 17 durch die zweite Außenschicht 13 hindurchführt und somit eine elektrische Verbindung mit der zweiten Metallschicht 10 herstellt.

Zur Realisierung dieser Verbindung umfasst die zweite Kontaktierungseinheit 17 ein zweites Zerstörungselement 43. Dieses zweite Zerstörungselement 43 ist derart ausgebildet, dass es beim Verbindungsprozess mit der Metall-Kunststoff-Verbundplatte 8 - insbesondere durch Anwendung einer Anpress- und/oder Rotationskraft - die zweite Außenschicht 13 durchdringt. Mit dieser Funktion sorgt das zweite Zerstörungselement 43 für eine zuverlässige elektrische Verbindung zwischen dem zweiten Stromleiter 15 und der zweiten Metallschicht 10 der Metall-Kunststoff-Verbundplatte 8.

Darüber hinaus ist ein zweiter Kabelschuh 45 am zweiten Zerstörungselement 43 angeordnet, um eine sichere und beständige elektrische Anbindung sicherzustellen. Die Integration eines dielektrischen zweiten Isolationselements 47 trägt zusätzlich dazu bei, die erste Metallschicht 9 elektrisch von der zweiten Kontaktierungseinheit 17 zu isolieren. Durch diese Isolation wird sichergestellt, dass die zweite Kontaktierungseinheit 17 nicht mit der ersten Metallschicht 9 elektrisch gekoppelt ist. Stattdessen ist der zweite Stromleiter 15 über ein zweites Befestigungselement 49 und/oder das zweite Zerstörungselement 43 mit der zweiten Metallschicht 10 elektrisch verbunden.

Das zweite Befestigungselement 49 ermöglicht eine lösbare Verbindung mit der Metall-Kunststoff-Verbundplatte 8. Diese Gestaltung erlaubt eine flexible Montage und erleichtert eventuelle Wartungsarbeiten oder notwendige Anpassungen im Laufe der Lebensdauer des Elektrogeräts 1.

Das erste Zerstörungselement 42 und/oder das zweite Zerstörungselement 43 verfügt über Zähne, die jedoch in den vorliegenden Darstellungen nicht abgebildet sind. Diese Zähne dienen zum Durchdringen der jeweiligen Au-ßenschicht 12, 13 der Metall-Kunststoff-Verbundplatte 8, um eine elektrische Verbindung herzustellen. Das erste und/oder zweite Zerstörungselement 42, 43 kann als Fächerscheibe konzipiert sein.

Darüber hinaus sind das erste Isolationselement 46 und/oder das zweite Isolationselement 47 als Unterlegscheiben, Buchsen und/oder Bundbuchsen ausgelegt. Diese Gestaltung dient der elektrischen Isolation zwischen einer der beiden Metallschichten 9, 10 und der Kontaktierungseinheiten 16, 17.

Das erste und/oder zweite Befestigungselement 48, 49 ist aus einem elektrisch leitenden Material ausgebildet. Dies könnte notwendig sein, um eine durchgängige elektrische Verbindung innerhalb des Geräts zu gewährleisten. Die Befestigungselemente 48, 49 umfassen vorliegend jeweils eine Schraube 50 und eine Mutter 51, was eine solide und doch lösbare Verbindung zwischen den Kontaktierungseinheiten und der Metall-Kunststoff-Verbundplatte ermöglicht. In einem vorliegend nicht dargestellten Ausführungsbeispiel kann das erste Befestigungselement 48 und/oder das zweite Befestigungselement 49 ein Bolzen, eine Niete, ein Klips und/oder eine Klemme sein.

Die beiden in Figur 5 und 6 dargestellten Kontaktierungsaussparungen 52, 53 liegen in Figur 1 hintereinander, so dass nur eine dieser beiden ersichtlich ist. Infolgedessen sind die beiden Kontaktierungsaussparungen 52, 53 in Querrichtung der Metall-Kunststoff-Verbundplatte 8 voneinander beabstandet. In Längsrichtung der Metall-Kunststoff-Verbundplatte 8 weisen sie keinen Abstand auf oder sind zumindest im selben Abschnitt angeordnet. Dieses Arrangement unterstützt eine kompakte und effiziente Bauweise.

Die erste Kontaktierungsaussparung 52 und die zweite Kontaktierungsaussparung 53 sind als Bohrungen ausgestaltet und erstrecken sich vollständig durch die Metall-Kunststoff-Verbundplatte 8 hindurch, von einer ersten Plattenaußenseite 18 bis zu einer zweiten Plattenaußenseite 19. Diese durchgehende Gestaltung der Kontaktierungsaussparungen 52, 53 ermöglicht eine direkte und zuverlässige Verbindung der Kontaktierungseinheiten 16, 17 mit der Metall-Kunststoff-Verbundplatte 8.

Wie aus den Figuren 5 und 6 hervorgeht, sind das erste Zerstörungselement 42 der ersten Kontaktierungseinheit 16 und das zweite Isolationselement 47 der zweiten Kontaktierungseinheit 17 an der ersten Plattenaußenseite 18 positioniert. Das zweite Zerstörungselement 43 der zweiten Kontaktierungseinheit 17 und das erste Isolationselement 46 der ersten Kontaktierungseinheit 16 sind entsprechend an der zweiten Plattenaußenseite 19 angebracht. Diese spezifische Platzierung trägt zur funktionalen Ausgestaltung der Kontaktierungseinheiten 16, 17 bei, indem sie eine effektive Verbindung und Isolation an den entsprechenden Stellen der Metall-Kunststoff-Verbundplatte 8 ermöglicht.

### Bezugszeichenliste

- 1: Elektrogerät
- 2: Außengehäuse
- 3: erster Gehäusekörper
- 4: zweiter Gehäusekörper
- 5: erstes Elektrobauteil
- 6: zweites Elektrobauteil
- 7: Verbindungskörper
- 8: Metall-Kunststoff-Verbundplatte
- 9: erste Metallschicht
- 10: zweite Metallschicht
- 11: Kunststoffschicht
- 12: erste Außenschicht
- 13: zweite Außenschicht
- 14: erster Stromleiter
- 15: zweiter Stromleiter
- 16: erste Kontaktierungseinheit
- 17: zweite Kontaktierungseinheit
- 18: erste Plattenaußenseite
- 19: zweite Plattenaußenseite
- 20: erste Verriegelungsaussparung
- 21: erstes Verriegelungselement
- 22: zweite Verriegelungsaussparung
- 23: zweites Verriegelungselement
- 24: erstes Gehäuse
- 25: ersten Aufnahmeöffnung
- 26: Innenraum
- 27: Standfuß
- 28: Standfläche
- 29: Akku
- 30: Steuergerät
- 31: zweites Gehäuse
- 32: erstes Gehäuseteil
- 33: zweites Gehäuseteil
- 34: Wellenabschnitt
- 35: Drehgelenk
- 36: Gehäuseaußenseite
- 37: Elektromotor
- 38: Gehäuseausgangswelle
- 39: Gebläseflügel
- 40: erste Außenfläche
- 41: zweite Außenfläche
- 42: erstes Zerstörungselement
- 43: zweites Zerstörungselement
- 44: erster Kabelschuh
- 45: zweiter Kabelschuh
- 46: erstes Isolationselement
- 47: zweites Isolationselement
- 48: erstes Befestigungselement
- 49: zweites Befestigungselement
- 50: Schraube
- 51: Mutter
- 52: erste Kontaktierungsaussparung
- 53: zweite Kontaktierungsaussparung

- A: Drehachse

## Patentansprüche

1. Elektrogerät (1), insbesondere Essensabkühler, Ventilator, Lampe und/oder Musikanlage,
mit einem ersten Gehäusekörper (3), der ein erstes Elektrobauteil (5) umfasst,
einem zweiten Gehäusekörper (4), der ein zweites Elektrobauteil (6) umfasst, und
einem Verbindungskörper (7), der die beiden Gehäusekörper (3, 4) mechanisch miteinander verbindet,
**dadurch gekennzeichnet,**
**dass** der Verbindungskörper (7) aus einer Metall-Kunststoff-Verbundplatte (8) ausgebildet ist und
die Metall-Kunststoff-Verbundplatte (8) die beiden Elektrobauteile (5, 6) der beiden Gehäusekörper (3, 4) elektrisch miteinander verbindet.

2. Elektrogerät nach dem vorangegangenen Anspruch, **dadurch gekennzeichnet, dass** die Metall-Kunststoff-Verbundplatte (8) eine elektrisch leitende erste Metallschicht (9), eine elektrisch leitende zweite Metallschicht (10) und eine zwischen diesen beiden Metallschichten (9, 10) angeordnete dielektrische Kunststoffschicht (11) umfasst.

3. Elektrogerät nach einem der vorangegangenen Ansprüche, **dadurch gekennzeichnet, dass** die Metall-Kunststoff-Verbundplatte (8), insbesondere die Kunststoffschicht (11), als mechanische Tragstruktur ausgebildet ist und/oder zumindest einen der beiden Gehäusekörper (3, 4) trägt.

4. Elektrogerät nach einem der vorangegangenen Ansprüche, **dadurch gekennzeichnet, dass** die Metall-Kunststoff-Verbundplatte (8) zwei dielektrische Außenschichten (12, 13) umfasst, zwischen denen die beiden Metallschichten (9, 10) und die Kunststoffschicht (11) angeordnet sind.

5. Elektrogerät nach einem der vorangegangenen Ansprüche, **dadurch gekennzeichnet, dass** die erste Metallschicht (9) elektrisch leidend mit einem ersten Stromleiter (14) und die zweite Metallschicht (10) elektrisch leidend mit einem zweiten Stromleiter (15) verbunden ist.

6. Elektrogerät nach einem der vorangegangenen Ansprüche, **dadurch gekennzeichnet,**
**dass** der erste Stromleiter (14) mit der korrespondierenden ersten Metallschicht (9) und/oder der zweite Stromleiter (15) mit der korrespondierenden zweiten Metallschicht (10) stoffschlüssig, insbesondere mittels Schweißens, elektrisch verbunden ist und/oder
**dass** der erste Stromleiter (14) über eine erste Kontaktierungseinheit (16) mit der korrespondierenden ersten Metallschicht (9) und/oder der zweite Stromleiter (15) über eine zweite Kontaktierungseinheit (17) mit der korrespondierenden zweiten Metallschicht (10), insbesondere stoffschlüssig, formschlüssig und/oder kraftschlüssig, elektrisch verbunden ist.

7. Elektrogerät nach einem der vorangegangenen Ansprüche, **dadurch gekennzeichnet, dass** die erste Kontaktierungseinheit (16) an einer ersten Außenfläche (40) der ersten Metallschicht (9) und/oder die zweite Kontaktierungseinheit (17) an einer zweiten Außenfläche (41) der zweiten Metallschicht (10), insbesondere unmittelbar und/oder stromleitend, anliegt.

8. Elektrogerät nach einem der vorangegangenen Ansprüche, **dadurch gekennzeichnet, dass** die erste Kontaktierungseinheit (16) und/oder die zweite Kontaktierungseinheit (17) eine der beiden Außenschichten (12, 13) durchdringt.

9. Elektrogerät nach einem der vorangegangenen Ansprüche, **dadurch gekennzeichnet, dass** die erste Kontaktierungseinheit (16) ein erstes Zerstörungselement (42) und/oder die zweite Kontaktierungseinheit (17) ein zweites Zerstörungselement (43) umfasst, das derart ausgebildet ist, dass dieses beim Verbinden der Kontaktierungseinheiten (16, 17) mit der Metall-Kunststoff-Verbundplatte (8), insbesondere durch das Aufbringen einer Anpresskraft, eine der beiden Außenschichten (12, 13) durchdringt.

10. Elektrogerät nach einem der vorangegangenen Ansprüche, **dadurch gekennzeichnet, dass** die Metall-Kunststoff-Verbundplatte (8) eine erste Kontaktierungsaussparung (52) umfasst, in der die erste Kontaktierungseinheit (16) zumindest teilweise aufgenommen ist und/oder eine zweite Kontaktierungsaussparung (53) umfasst, in der die zweite Kontaktierungseinheit (17) zumindest teilweise aufgenommen ist.

11. Elektrogerät nach einem der vorangegangenen Ansprüche, **dadurch gekennzeichnet, dass** die Metall-Kunststoff-Verbundplatte (8) zumindest eine erste Verriegelungsaussparung (20) umfasst, in die ein erstes Verriegelungselement (21) des ersten Gehäusekörpers (3) formschlüssig eingreift.

12. Elektrogerät nach einem der vorangegangenen Ansprüche, **dadurch gekennzeichnet, dass** die Metall-Kunststoff-Verbundplatte (8) zumindest eine zweite Verriegelungsaussparung (22) umfasst, in die ein zweites Verriegelungselement (23) des zweiten Gehäusekörpers (4) formschlüssig eingreift und/oder
dass die zweite Verriegelungsaussparung (22) und das zweite Verriegelungselement (23) eine derart korrespondierende Form aufweisen, dass diese zueinander um eine Drehachse (A) verdrehbar sind.

13. Elektrogerät nach einem der vorangegangenen Ansprüche, **dadurch gekennzeichnet, dass** der zweite Gehäusekörper (4), insbesondere ein erstes Gehäuseteil (32) und/oder ein zweites Gehäuseteil (33), einen Wellenabschnitt (34) umfasst, der sich durch die zweite Verriegelungsaussparung (22) der Metall-Kunststoff-Verbundplatte (8) erstreckt und/oder
dass der Wellenabschnitt (34) und die zweite Verriegelungsaussparung (22) derart korrespondierend ausgebildet sind, dass diese ein um die Drehachse (A) drehbares Drehgelenk (35) ausbilden.

14. Elektrogerät nach einem der vorangegangenen Ansprüche, **dadurch gekennzeichnet, dass** die Gehäuseausgangswelle (38) in einer Seitenansicht des Elektrogeräts (1) gegenüber der Standfläche (28) derart geneigt ist, dass der Gebläseflügel (39) im bestimmungsgemäßen Gebrauch in Richtung des Bodens zeigt.

15. Verwendung einer Metall-Kunststoff-Verbundplatte (8) zum elektrischen Verbinden zweier Elektrobauteile (5, 6) in einem Elektrogerät (1), wobei das Elektrogerät (1) und/oder die Metall-Kunststoff-Verbundplatte (8) insbesondere gemäß einem der vorherigen Ansprüche ausgebildet ist.
